# EUROPÄISCHE PATENTSCHRIFT

(11) **EP 0 036 490 B1**
(45) Veröffentlichungstag und Bekanntmachung des Hinweises auf die Patenterteilung: **09.05.1984**
(21) Anmeldenummer: 81101231.9
(22) Anmeldetag: 20.02.1981
(51) Int. Cl.: B22D 11/128, B22D 11/16

(54) **Verfahren und Antriebsanordnung zum Regeln der Einzelantriebe einer Bogenstranggiess-Vielrollenmaschine für Metall, insbesondere für Stahl**
Method and driving arrangement for regulating single drives of a curved continuous casting multi-roll machine for metal, especially for steel
Procédé et dispositif de propulsion pour réglage des commandes individuelles d'un machine avec rouleaux multiples pour la coulée continue de métal en courbe, notamment pour l'acier

(30) Priorität: 22.03.1980 DE 3011137
(43) Veröffentlichungstag der Anmeldung: 30.09.1981
(73) Patentinhaber: MANNESMANN Aktiengesellschaft, 40027 Düsseldorf (DE)
(72) Erfinder: Kubon, Achim, Ing. grad., D-4133 Neukirchen-Vluyn (DE); Rahmfeld, Werner, Dr., D-4330 Mülheim (DE); Stalleicken, Dieter, Ing. grad, D-4100 Duisburg 46 (DE)

## Beschreibung

Die Erfindung betrifftein Verfahren und eine besonders vorteilhafte Antriebsanordnung zum Regeln der Einzelantriebe einer Bogenstranggiess-Vielrollenmaschine für Metall, insbesondere für Stahl, bei dem zumindest ein Teil derteilweise motorisch oder generatorisch betriebenen Antriebe vom anderen Teil drehmomentabhängig geregelt wird, wodurch in Bewegungsrichtung des Gussstranges im Strangquerschnitt Druckkräfte erzeugt werden.

Ein derartiges Regelverfahren wird in der Stranggiesstechnik zum Zweck des _{"}compression casting" angewendet. Unter dem Ausdruck_{"}compression casting" sind die in Bewegungsrichtung des Gussstranges im Strangquerschnitt erzeugten Druckkräfte zu verstehen. M it der Abstimmung der Antriebskräfte soll eine übermässige Zugbeanspruchung und/oder Biegebeanspruchung während der Abkühlung des Giessmetalls vermieden werden, indem jeweils entgegengesetzt gerichtete Kräfte in Richtung der Strangader mittels der den Gussstrang fördernden Rollen erzeugt werden.

Das Erzeugen von Druckkräften im Strangquerschnitt in Bewegungsrichtung des Gussstranges durch die Fördermittel der Bogenstranggiess-Vielrollenmaschine ist notwendig, um im Bereich des Biegepunktes auftretende Maximalbeanspruchungen zu vermindern. Diese Druckkräfte gehen als negative Spannungskomponenten in die Gesamtspannung ein und entlasten somit die auf Zug beanspruchte Strangschale. Der Gesamtdeformation der Strangschale ist der kritische Dehnungswert des jeweiligen Werkstoffes gegenüberzustellen, um Aufschluss über die zulässige Beanspruchung des Giessmaterials während seiner Abkühlung zu erhalten. Sowohl die Spannung als auch die Dehnung der Strangschale stellen Kriterien für die Ermittlung der Gesamtbeanspruchung dar. Bei den gegebenen hohen Temperaturen sind ausserdem das plastische und elastische Verhalten der Strangschale zu berücksichtigen.

Die Strangschalenbeanspruchung ist infolge der Zeitabhängigkeit schwierig zu ermitteln. Im Richtbereich lassen sich die Berechnungen auf Innendeformation infolge der Ausbauchung, auf Zugkräfte infolge des Richtens und auf Innendeformation infolge des Rollenschlages und infolge Ungenauigkeiten des Ausrichtens der Rollenbahn sowie auf die Innendeformation durch Flächenpressung der Rollen (Hertzsche Pressung) stützen. Die aufgeführten Beanspruchungsursachen können ausserdem wegen der individuell zeitabhängigen Faktoren nicht einfach addiert werden.

Aus Beobachtungen und Nachrechnungen und aus dem Verhalten der Stähle in Laborproben wurde ermöglicht, den Verlauf der Strangschalendehnung im Bereich der Phasengrenze fest/flüssig in Abhängigkeit von Zeit und Temperatur zu schätzen.

Die hierbei ermittelten Werte lassen erkennen: Dehnungswerte oberhalb der Grenzwerte bringen verstärkt Schäden im Werkstoffgefüge. Durch starke Verlagerungen der entstehenden und sich verfestigenden Kristalle bilden sich zwischenkristalline Risse, die sich infolge weiterer starker Beanspruchung nicht mehr homogen schliessen können, so dass nachlaufendes, flüssiges Giessmetall den Riss füllt und die nachfolgende Kristallisation unter veränderten chemischen und physikalischen Bedingungen abläuft. Das Rissmaterial zeigt daher andere Eigenschaften als der es umgebende Werkstoff. Die Innenrissstellen bilden einige Schwachstellen im Werkstoff, die je nach Produktverwendung zu klassifizieren sind, so dass letzten Endes Materialsorten entsprechend bestimmten Anforderungen aussortiert werden müssen.

Zur Anwendung des _{"}compression casting" ist es bekannt, einen Teil der Antriebe von dem anderen Teil drehmomentabhängig zu regeln (DE-AS Nr. 2241032). Dazu werden mehrere, in Stranglaufrichtung aufeinanderfolgende Antriebe für die den Strang fördernden Rollen derart geschaltet, dass der jeweils hintere Rollensatz den Strang in den in Stranglaufrichtung folgenden Rollensatz hineinpresst. Es hat sich jedoch gezeigt, dass der Drehmomentunterschied zwischen den aufeinanderfolgenden Rollen nicht ausreicht, eine solche Druckkraft innerhalb der Strangschale zu erzeugen, die die Beanspruchungen des Gussstranges im Richtbereich auszugleichen vermag.

Es ist ferner bekannt (US-A Nr. 4148349), ein Verfahren zum Regeln der Einzelantriebe einer Bogenstranggiess-Vielrollenmaschine mit einer solchen Anordnung auszuüben, bei der auf eine Antriebsrollengruppe eine antriebslose Rollengruppe folgt. Nicht angetriebene Rollen bzw. Rollengruppen üben keine Transportkräfte im Sinne des _{"}compression casting" aus. In den Bereichen der antriebslosen Rollengruppen wird deshalb kein Abbau von unerwünschten Zugkräften im gegossenen Strang bewirkt.

Der vorliegenden Erfindung liegt die Aufgabe zugrunde, unter Beachtung der in dem Strangquerschnitt auftretenden Zugkräfte günstigere, insbesondere höhere Gegenkräfte zum Abbau der Zugkräfte während des Förderns des Gussstranges aufzubauen.

Diese Aufgabe wird erfindungsgemäss dadurch gelöst, dass bei Giessgeschwindigkeiten, die höhere Werte als 0,8 m/min betragen, und nach Abkuppeln des Anfahrstranges vom Gussstrang, unmittelbar vor dem Richtbereich im Bogenabschnitt der Strangführung liegende Antriebe motorisch betrieben und in Bewegungsrichtung zumindest beginnend mit dem Geradteil der Richtstrecke mehrere Antriebe generatorisch betrieben werden, wobei das Verhältnis der motorisch betriebenen Antriebe zu den generatorisch betriebenen Antrieben nach ihrer Anzahl etwa 2:1 oder grösser als 2:1 beträgt. Gemäss der Erfindung können nur bei Giessgeschwindigkeiten grösser als 0,8 m/min ausreichende Druckkräfte erzeugt werden. Eine andere Erkenntnis der Erfindung besteht in dem zusätzlichen Erfordernis, den Gussstrang erst nach Abschluss des Anfahrvorganges mit Druckkräften zu beaufschlagen. Die wichtigste Erkenntnis der Erfindung bildet das Arbeiten im Biegepunkt mit Druckkraft-Beaufschlagung, so dass die Strangbeanspruchung um die Druckspannung vermindert nur auf den Gussstrang wirkt. Die so verringerte Strangbeanspruchung ist jedoch kleiner als der kritische Verformungswert des Werkstoffes, demzufolge entstehen auch keine Oberflächenrisse mehr. Ebenso werden Risse in der erstarrenden Kernzone an der Grenze fest/flüssig vermieden. Der Erfindungsvorteil kommt insbesondere rissempfindlichen Qualitäten von Stahl zustatten, die nunmehr rissfrei gegossen werden können.

Währenddem bisher Gewicht und Reibung des Gussstranges in der Strangführung die aus den Drehmomentunterschieden resultierenden Druckkräfte aufzehrten, wurde aufgrund eingehender Versuche festgestellt, dass das Verhältnis der motorisch betriebenen Antriebe zu den generatorisch betriebenen Antrieben erst ab Erreichen eines bestimmten Wertes eine brauchbare Wirkung erbringt.

Nach der weiteren Erfindung ist vorgesehen, dass die in Bewegungsrichtung resultierende Druckkraftfür Brammen-Gussstränge im Richtbereich auf mindestens 30 Mp eingestellt und mit wachsender Breite des Gussstranges höhere Druckkräfte gewählt werden.

Eine weitere Verbesserung des erfindungsgemässen Verfahrens wird dadurch erreicht, dass die in Bewegungsrichtung resultierende Druckkraft mit wachsender Giessgeschwindigkeit höher eingestellt wird.

Ein besonderes Merkmal der Erfindung besteht ferner darin, dass die resultierende Druckkraft im Richtbereich auf ein Maximum eingestellt wird.

Eine gewünschte Relation zwischen den treibenden und bremsenden Antrieben kann insbesondere dann gefunden werden, wenn die Anzahl der im Bogenabschnitt der Bogenstranggiess-Vielrollenmaschine liegenden Antriebe zumindest doppelt so gross wie die Anzahl der im geraden, horizontalen Bereich liegenden Antriebe ist, d.h. der Ungleichung n_{Bo}g_{en =} 2n_{Gerade} folgt, wobei _{"}n" die Anzahl der Antriebe und _{"}Bogen" die Länge der Strangführung zwischen Stranggiesskokille und Biegepunkt und _{"}Gerade" die Länge des Bereiches ab dem Biegepunkt in Bewegungsrichtung bedeuten.

Ein Ausführungsbeispiel der erfindungsgemässen Antriebsanordnung ist in der Zeichnung dargestellt, anhand dessen das erfindungsgemässe Verfahren nachfolgend beschrieben wird. Es zeigen
Fig. die Rollenanordnung einer Strangführung für eine Bogenstranggiess-Vielrollenmaschine,
Fig. 2 ein Kraft-Weg-Diagramm, der aufgrund des erfindungsgemässen Verfahrens erzeugten Kräfte im Strangquerschnitt.

In der Stranggiesskokille 1 entsteht der Gussstrang 2 (Fig. 1), der mittels einer Anzahl von antriebslosen Stützrollen 3 und (mittels weiter nicht dargestellter Elektromotoren) angetriebenen Stützrollen 4 geführt und in Strangbewegungsrichtung 5 kontinuierlich gefördert wird. Die Antriebe der angetriebenen Stützrollen 3 werden durch ein geschwärztes Zentrum versinnbildlicht und sind mit 6 bezeichnet. Die Gesamtheit der Stützrollen 3 bildet die Strangführung 7. Diese Strangführung 7 verläuft im Bogen, und zwar im dargestellten Ausführungsbeispiel um den Krümmungsmittelpunkt 8 mit dem horizontal gemessenen Abstand der Stranggiesskokille 1 vom Krümmungsmittelpunkt 8 als Radius. Die Anwendung der Erfindung erstreckt sich auf alle Typen von _{"}gebogenen" Strangführungen 7.

Die Senkrechte 9 vom Krümmungsmittelpunkt 8 aus markiert in der Mitte der Strangdicke den Biegepunkt 10, in dem der in der Bogenform erkaltende und sich versteifende Gussstrang 2 wieder in die Horizontale zurückgebogen, d.h. gerade gerichtet wird. Man unterscheidet den Bogenabschnitt 11 vor dem Biegepunkt 10, den Richtbereich 12, den Bereich 13 hinter dem Biegepunkt, der die _{"}Gerade" bildet und den an den Richtbereich 12 anschliessenden Geradteil 14. Richtbereich 12 und Geradteil 14 ergänzen sich zur Richtstrecke 15. Innerhalb des Bogenabschnittes 11 sind ggf. mit Ausnahme der unter dem Biegepunkt 10 befindlichen Stützrolle 16 mit Lagerrolle 16a, acht Paare von Stützrollen, deren Antriebe 6 motorisch betrieben werden, angeordnet. Die Stützrollen 4 im Geradteil 14 weisen generatorisch betriebene Antriebe 17 auf. Die Antriebe 6 erzeugen demzufolge eine Schubkraft, und die Antriebe 17 eine entgegengesetzt zur Schubkraft gerichtete Bremskraft, die jeweils mittels der Stützrollen 4 auf den Gussstrang 2 übertragen werden. Insgesamt betrachtet entstehen Druckkräfte im Gussstrang 2, die eine lokale Stauchung der Strangschale in der Bewegungsrichtung 5 bewirken, wodurch die Gesamtdeformation der Strangschale an der Phasengrenze fest/flüssig im Gusswerkstoff verringert wird. Unter der Gesamtdeformation der Strangschale ist eine resultierende Deformation zu verstehen, die infolge der Zug- bzw. Druckkräfte (in Bewegungsrichtung 5), infolge der Ausbauchung, infolge des Richtens, des wärmebedingten Rollenschlages und infolge Ausrichtfehler sowie infolge der Flächenpressung an der Phasengrenze fest/flüssig entsteht. Ein Zusammenwirken der Deformationskomponenten verursacht ein Maximum im Richtbereich 12. Die erfindungsgemässe Verminderung dieser Gesamtdeformation verringert die Gefahr des Entstehens von Innenrissen im Gussstrang 2 während des Abkühlens.

Ein Beispiel für den Verlauf der erzeugten Kräfte aufgrund der motorischen Antriebe 6 bzw. generatorischen Betriebsweise der Antriebe 17 ist in Fig. 2 dargestellt. Die Ordinate bezeichnet Zugkräfte 18 bzw. Druckkräfte 19 und die Abszisse den Strangweg 20. Im Bereich zwischen Stranggiesskokille 1 und dem Beginn des Bogenabschnitts 11 wirken nur schwache Zugkräfte auf den Gussstrang 2. Danach erzeugen die motorisch betriebenen Antriebe 6 in Stufen und in den Abständen ihrer Aufeinanderfolge entgegen der Bremswirkung der generatorisch betriebenen Antriebe 17 ein Maximum der resultierenden Druckkraft an der Stelle 21 über dem Biegepunkt 10. Wie auch in Fig. 2 deutlich wird, stehen den acht motorisch betriebenen Antrieben 6 vier generatorisch betriebene Antriebe 17 gegenüber, deren Stufenhöhe jeweils ersichtlich ist. (Die Antriebe 6 bzw. 17 sind jeweils für Ober- und Unterrollen vorgesehen.) Das Verhältnis der motorisch betriebenen Antriebe 6 zu den generatorisch betriebenen Antrieben 17 beträgt demnach im Ausführungsbeispiel nach Fig. 2 genau 2: 1. Die Erfindung ermöglicht, je nach Anzahl der insgesamt vorhandenen Antriebe (Gesamtzahl der Antriebe = Anzahl der motorisch betriebenen + Anzahl der generatorisch betriebenen Antriebe), noch eine feinere Stufung bzw. eine Verlagerung der Stelle 21 des Maximums der Druckkräfte nach links oder rechts im Richtbereich 12. Der Fachmann wird je nach dem zu vergiessenden Gusswerkstoff und seiner Abkühlungseigenschaften ein entsprechendes Kraft-Weg-Diagramm gemäss Fig. 2 auswählen.

## Patentansprüche

1. Verfahren zum Regeln der Einzelantriebe einer Bogenstranggiess-Vielrollenmaschinefür Metall, insbesondere für Stahl, bei dem zumindest ein Teil der teilweise motorisch oder generatorisch betriebenen Antriebe vom anderen Teil drehmomentabhängig geregelt wird, wodurch in Bewegungsrichtung des Gussstranges im Strangquerschnitt Druckkräfte erzeugt werden, dadurch gekennzeichnet, dass bei Giessgeschwindigkeiten, die höhere Werte als 0,8 m/min betragen, und nach Abkuppeln des Anfahrstranges vom Gussstrang, unmittelbar vor dem Richtbereich (12) im Bogenabschnitt (11) der Strangführung (7) liegende Antriebe (6) motorisch betrieben und in Bewegungsrichtung (5) zumindest beginnend mit dem Geradteil (14) der Richtstrecke (15) mehrere Antriebe (17) generatorisch betrieben werden, wobei das Verhältnis der motorisch betriebenen Antriebe (6) zu den generatorisch betriebenen Antrieben (17) nach ihrer Anzahl etwa 2: 1 oder grösser als 2: beträgt.

2. Verfahren nach Anspruch 1, dadurch gekennzeichnet, dass in Bewegungsrichtung (5) resultierende Druckkraft für Brammen-Gussstränge (2) im Richtbereich (12) auf mindestens 30 Mp eingestellt und mit wachsender Breite des Gussstranges (2) höhere Druckkräfte gewählt werden.

3. Verfahren nach einem Ansprüche 1 oder 2, dadurch gekennzeichnet, dass die in Bewegungsrichtung (5) resultierende Druckkraft mit wachsender Giessgeschwindigkeit höher eingestellt wird.

4. Verfahren nach den Ansprüchen 1 bis 3, dadurch gekennzeichnet, dass die resultierende Druckkraft im Richtbereich (12) auf ein Maximum eingestellt wird.

5. Antriebsanordnung zur Durchführung des Verfahrens nach den Ansprüchen 1 bis 4, dadurch gekennzeichnet, dass die Anzahl der im Bogenabschnitt (11) der Bogenstranggiess-Vielrollenmaschine liegenden Antriebe (6) zumindest doppelt so gross wie die Anzahl der im geraden, horizontalen Bereich (13) liegenden Antriebe (17) ist, d.h. der Ungleichung n_{Bogen} = n_{Gerade} folgt, wobei _{"}n" die Anzahl der Antriebe (6; 17) und _{"}Bogen" die Länge der Strangführung zwischen Stranggiesskokille (1) und Biegepunkt (10) und _{"}Gerade" die Länge des Bereiches (13) ab dem Biegepunkt (10) in Bewegungsrichtung bedeuten.

## Claims

1. Process for controlling individual drives of multiroll bow-type continuous casting machines for metals, especially steel, whereby at least some drives operated partly as motors or generators are torque-controlled by their counterparts so as to generate thrust in the strand cross-section in the direction in which the strand is moving, characterized by: the fact that, at casting rates exceeding 0.8 m/min, after the uncoupling of the dummy bar from the cast strand, at a point immediately before the withdrawal straightener area (12) in the bow part (11) of the strand guide (7), the drives (6) are operated as motors while in the direction of movement (5), starting no later than in the straight part (14) of the straightening section (15), several drives (17) are operated as generators, the ratio between drives operated as motors (6) and drives operated as generators (17), depending on the number of drives, being roughly 2:1 or greater than 2:1.

2. Process to Claim 1, characterized by: resultant thrust in direction of movement (5) at slab caster strands (2) being set at upwards of 30 Mp in the withdrawal straightener area (12) and increasable with the growing width of the cast strand (2).

3. Process to Claim 1 or 2, characterized by: resultant thrust in direction of movement (5) being set to increase in line with the stepping up of the casting rate.

4. Process to Claims 1 to 3, characterized by: resultantthrust in the withdrawal straightener area (12) being set for a maximum.

5. Drive arrangement for performing the process to Claims 1 to 4, characterized by: number of drives (6) in the bow part (11) of a multiroll bow-type continuous casting machine being at least twice that of the drives (17) located in the straight horizontal part (13), i.e.: following the inequation n_{Bow} ⁼ 2n S_{traight}, n being the number of drives (6; 17), "bow" being the length along strand guide between mold (1) and bending point (10), "straight" part being the length of sector (13) from bending point (10) onwards in the direction of movement.

## Revendications

1. Procédé pour réglage des entraînements individuels d'une machine de coulée continue en courbe multirouleaux pour métal, en particulier pour l'acier, dans lequel une partie au moins des entraînements commandés par moteur ou en génératrice est réglée par l'autre partie en fonction des couples, ce qui produit dans le sens du mouvement de la barre coulée en continu des efforts de compression dans la section de la barre, caractérisé par le fait que, dans le cas de vitesses de coulée supérieures à 0,8 m/min, et après désaccouplement du mannequin de la barre coulée, des entraînements (6) situés directement avant la zone de redressage (12) dans la section de courbure (11) du guidage de la barre (7) sont commandés par moteur et plusieurs entraînements (17), dans le sens du mouvement (5), au moins à partir de la partie droite (14) de la ligne de redressage (15), commandés en génératrice, la proportion des entraînements (6) commandés par moteur par rapport aux entraînements (17) travaillant en génératrice étant, quant à leur nombre, de l'ordre de 2:1 1 ou supérieur à 2: 1.

2. Procédé suivant la spécification 1, caractérisé par le fait que l'effort de compression résultant dans le sens du mouvement (5) pour brames coulées en continu (2) est réglé sur au moins 30 Mp et que avec l'accroissement de la largeur de la barre coulée (2), des efforts de compression plus élevés sont retenus.

3. Procédé suivant l'une des spécifications 1 ou 2, caractérisé par le fait que l'effort de compression résultant dans le sens du mouvement (5) est, si la vitesse de coulée augmente, réglé sur une valeur supérieure.

4. Procédé suivant les spécifications 1 à 3, caractérisé par le fait que l'effort'de compression résultant est réglé, dans la zone de redressage (12), sur un maximum.

5. Disposition des entraînements pour réalisation du procédé suivant les spécifications 1 à 4, caractérisé par le fait que le nombre des entraînements (6) situés dans la section de courbure (11) de la machine de coulée continue en courbe multirouleaux est au moins le double de celui des entraînements (17) se trouvant dans la partie droite et horizontale (13), c'est-à-dire suivant la formule n_{courbe} = 2droite· «n» signifiant le nombre des entraînements (6; 17), «courbe», la longueur du guidage de barre entre lingotière de coulée (1 ) et point de courbure (10) et «droite», la longueur de la partie (13) à partir du point de courbure (10) dans le sens du mouvement.
